# FASCICULE DE BREVET EUROPEEN

(11) **EP 0 382 652 B1**
(45) Date de publication et mention de la délivrance du brevet: **21.10.1992**
(21) Numéro de dépôt: 90420037.5
(22) Date de dépôt: 25.01.1990
(51) Int. Cl.: A63B 51/14

(54) **Appareil pour le cordage d'une raquette de tennis**
Vorrichtung zum Bespannen eines Tennisschlägers
Stringing apparatus for a tennis racket

(30) Priorité: 07.02.1989 FR 8901920
(43) Date de publication de la demande: 16.08.1990
(73) Titulaire: BABOLAT VS, F-69007 Lyon (FR)
(72) Inventeur: Longeat, Gérard, F-69006 Lyon (FR)
(74) Mandataire: Guerre, Dominique

(56) Documents cités:
- EP-A- 0 136 245
- DE-A- 2 243 272
- FR-E- 43 577
- US-A- 4 706 955

## Description

La présente invention concerne un appareil, dispositif ou machine, permettant de corder une raquette de tennis .

Conformément au certificat d'addition français 43577, on a décrit un tel appareil comprenant :
- un support ;
- un berceau de cordage , ayant la forme d'un cadre de raquette, monté à rotation sur le support, réglable au position angulaire par rapport au support ; ce berceau comporte du côté extérieur, et sur son pourtour, une pluralité de consoles pourvues chacune de plusieurs rainures de réglage perpendiculaires, c'est à dire dirigées vers le centre du cadre ;
- un moyen de fixation rigide mais amovible du cadre de la raquette sur le berceau de cordage, comprenant une pluralité d'organes de fixation indépendants, pouvant être rapportés en vis à vis, de matière amovible et réglable sur les différentes consoles du berceau, grâce à des tiges filetées avec écrous à ailettes appartenant aux dits organes respectivement ; chaque organe de fixation comporte une machoire de serrage, dirigée et ouverte vers le cadre de la raquette, comportant deux mors parallèles, déplaçables ensemble l'un par rapport à l'autre, en rapprochement ou éloignement grâce à un mécanisme de commande manuelle avec pignon et vis ; la machoire de serrage est complétée sur son bord extérieur par une butée latérale réglable en translation indépendamment des mors.

Une telle machine présente les inconvénients suivants.

La mise en place et le retrait d'un même cadre s'effectuent par commande manuelle de la multitude des mécanismes associés aux différents organes de fixation respectivement, puisque chacun comporte au minimum un réglage des mors de la machoire de serrage, et un réglage de la butée latérale.

Pour des cadres différents, il faut en outre démonter tout ou partie des organes de fixation, et les remonter différemment sur les mêmes consoles ou des consoles différentes. Il faut aussi changer les garnitures internes des mors de serrage pour se conformer au cadre de raquette particulier à encorder.

Conformément au document US-A-4706955, on a proposé un appareil de cordage comprenant :
- un support rigide ;
- un berceau de cordage, constitué essentiellement par une poutre, monté en rotation sur le support, réglable en position angulaire par l'opérateur, par rapport au support ;
- un moyen de fixation rigide mais amovible du cadre de la raquette sur le berceau de cordage ; ce moyen disposé sur le berceau comporte deux organes de fixation du cadre, montés en vis à vis, réglables en translation sur la poutre ; chaque organe de fixation comprend une potence et un moyen de pressage à plat monté sur la tête de la potence ; les deux moyens de pressage se font face et permettent de serrer le coeur et la tête du cadre de raquette respectivement ; un premir moyen de pressage consiste en une portée fixe et une butée réglable avec écrou ;
- les moyens ou butées latérales, par l'extérieur, du cadre de la raquette à corder ; ces moyens consistent à adjoindre à l'un des organes de fixation, deux bras s'étendant parallèlement au berceau de cordage, symétriquement par rapport à la poutre formant berceau de cordage ; ces deux bras sont articulés ensemble sur la tête de la potence, de manière réglable, entre une position écartée libérant le cadre, et une position rapprochée venant en butée à l'extérieur du cadre, par des rouleaux amobiles disposés de manière appropriée ;
- un organe de tension du fil de cordage, solidaire du support, situé à distance du berceau de cordage, et comportant une tête de traction du fil .

Un tel appareil présente l'inconvénient suivant :
Le maintien du cadre de la raquette apparait irrégulier, puisque les seuls points ou zones de fixation ferme sont constitués par les moyens de pressage explicités précédemment. A cet égard, les butées latérales décrites précédemment n'assurent aucune fixation rigide du cadre de la raquette, à même de contrecarrer des déformations locales du cadre sous l'effet de la tension excercée sur le fil de cordage. Ces butées ne peuvent que limiter le déplacement transversal vers l'extérieur du cadre, et rien de plus.

Les deux appareils décrits précédemment ont en commun l'inconvénient principal suivant :
Les formes, géométries et épaisseurs du cadre, variables d'une raquette à une autre, ont pour conséquence que le niveau ou la hauteur du plan horizontal de cordage, c'est à dire du tamis de la raquette cordée ou à encorder, par rapport au berceau de cordage ou au support rigide, varie d'une raquette à une autre. En conséquence, le niveau de la tête de traction du fil, ou diabolo, varie de manière significative par rapport au plan de cordage, d'une raquette à une autre.

Selon le certificat d'addition français 43 577, cette variation existe en raison de l'indépendance des différents organes de fixation, amovibles par rapport au berceau de cordage, et en raison des écarts, tolérances, ou usures différenciées entre les différents organes de fixation.

Selon le document US-A-4706955, cette variation existe en raison de la fixité du plan de support du cadre, déterminé par les deux portées fixes des deux moyens de pressage respectivement, et des variations géométriques des cadres de raguettes posés sur le support.

L'impossibilité de contrôler le niveau ou hauteur du plan de cordage a pour conséquence qu'on ne peut maîtriser la tension effectivementexercée sur le fil de cordage, compte tenu de l'existence d'une composante verticale variable de la tension.

La présente invention a pour objet un appareil de cordage permettant à titre principal un contrôle effectif de la hauteur ou niveau du plan de cordage, quelles que soient les raquettes. A titre secondaire, l'invention a pour objet un appareil de cordage permettant tout à la fois un bridage effectif et relativement complet du cadre de la raquette, et une facilité d'emploi pour l'opérateur.

Selon la présente invention, on définit tout d'abord, par construction, un plan de référence dit plan de cordage, situé à un niveau ou hauteur prédéterminé, notamment par rapport au support fixe. Puis, les moyens spécifiques ou caractérisant la présente invention, sont organisés par rapport à ce plan de référence, de la manière suivante :
- d'une part, grâce à des moyens de commande en déplacement des mâchoires de serrage, ces dernières sont mobiles entre une position écartée libérant le cadre, et une position rapprochée serrant ce dernier, moyennant quoi les mâchoires de serrage forment moyens de bridage de la raquette à corder
- et d'autre part, chaque machoire comporte des moyens avec profil transversal divergent d'auto-positionnement du cadre de la raquette, sous l'effet du déplacement d'au moins une machoire de serrage de la position écartée à la position rapprochée, pour amener le plan du tamis de la raquette dans un plan de cordage de référence dans lequel le fil de cordage est tiré.

Un mode préféré d'exécution de l'invention, mais non exclusif, concerne un appareil comportant de manière traditionnelle deux organes de fixation du cadre, disposés en vis à vis sur le berceau de cordage, et comportant chacun une potence. Selon ce mode, au moins deux mâchoires de serrage sont solidaires de respectivement deux bras, formant organes de bridage du cadre de la raquette ; ces bras s'étendent au-dessus du berceau de cordage, et sont montés chacun sur la tête d'une potence, de manière réglable, et préférentiellement ensemble, entre une position écartée libérant le cadre et une position rapprochée bridant ce dernier.

L'invention permet ainsi de fixer dans l'espace le cadre de la raquette, à la manière d'un étau, par rapport à un plan de référence dans lequel le cordage sera effectué .

Comme l'invention permet de contrôler le niveau du plan de cordage, un mode préféré d'exécution de l'invention consiste à prévoir une tête de traction du fil de cordage, distincte du reste de l'organe de tension, et mobile en hauteur par rapport à ce dernier. Et des moyens de commande permettent de placer la tête de traction, d'un côté en position basse, escamotée par rapport au manche de la raquette, lorsque la position angulaire du berceau est située à l'intérieur d'un angle de référence, correspondant au passage du manche du côté de l'organe de tension, et de l'autre côté en position haute, coïncidant pour le fil de cordage à tirer avec le plan de cordage de référence, et ce lorsque la position angulaire du berceau est à l'extérieur de l'angle de référence précité.

Cette solution permet de tirer horizontalement le fil de cordage et de supprimer la composante verticale de la tension exercée, sur la majeure partie de la course angulaire du berceau de cordage. On supprime ainsi une partie importante des contraintes néfastes exercées selon l'art antérieur sur les éléments ou organes mécaniques supportant la raquette. On supprime aussi une partie des frottements de la corde au niveau de son guidage dans le cadre, ce qui améliore la précision quant à la valeur réelle de la tension de la corde.

Pour terminer, selon une variante d'exécution de l'invention, on utilise de manière connue en soi une ou plusieurs pinces de serrage du fil de cordage, mobiles chacune en position dans le plan de cordage ou du tamis, et orientables chacune autour d'un axe de pivotement perpendiculaire au tamis. Et ces pinces comportent, toujours de manière connue, deux mors en vis à vis avec une bordure supérieure en forme de peigne, et des moyens pour rapprocher ou éloigner les deux mors l'un de l'autre.

De manière nouvelle, selon l'invention, chaque pince de serrage est mobile dans le plan de cordage selon deux axes d'articulation, liés entre eux mais distincts, perpendiculaires au plan de cordage, à savoir :
- un premier axe, fixe en rotation par rapport au berceau de cordage, autour duquel un bras satellite est monté en rotation, parallèlement au berceau,
- et un deuxième axe, fixe en rotation par rapport au bras satellite, autour duquel un bras porte-pince est monté en rotation, parallèlement au berceau.

Des moyens de blocage sont en outre prévus pour bloquer simultanément en position, et le bras satellite par rapport au berceau, et le bras portepinces par rapport au bras satellite.

Une telle disposition permet de déplacer très facilement les pinces de serrage dans le plan du tamis, tout en augmentant la plage d'excursion de ces dernières, ce qui permet le cordage de grands comme de petits tamis.

La présente invention est maintenant décrite par référence aux dessins annexés, dans lesquels:
- la Figure 1 représente une vue en perspective d'un dispositif conforme à l'invention.
- la Figure 2 représente une vue schématique, de face, du berceau de cordage faisant partie du dispositif représenté à la Figure 1.
- la Figure 3 représente une vue de dessus de ce même berceau, toujours de manière schématique.
- la Figure 4 représente, de manière schématique et en coupe transversale, une mâchoire faisant partie de l'un quelconque des bras de bridage du cadre de la raquette, représentés par ailleurs aux Figures 2 et 3.
- la Figure 5 représente, de manière schématique et en coupe horizontale, un organe de fixation du cadre de la raquette, au niveau de la tête de la potence appartenant audit organe.
- la Figure 6 représente une vue schématique, en coupe verticale, du berceau de cordage appartenant à l'appareil selon la Figure 1, ce dessin représentant plus particulièrement la liaison entre le ou les porte-pinces et le berceau de cordage.
- la Figure 7 représente une vue de dessus du berceau de cordage, correspondant à la représentation de la Figure 6.
- la Figure 8 représente de manière schématique, et en vue de dessus, la relation entre la rotation du berceau de cordage, supportant le cadre de la raquette, d'une part, et l'organe de tension du fil de cordage, et plus précisément la tête de traction de ce dernier, d'autre part.
- les Figures 9 et 10 représentent la position de la tête de traction du fil de cordage, respectivement en position basse et en position haute, par rapport au plan horizontal du cadre de la raquette.
- la Figure 11 représente en coupe verticale un mode de réalisation du berceau de cordage représenté par ailleurs schématiquement à la Figure 6 ; de la représentation de cette Figure ont été supprimés les organes de fixation du cadre de la raquette.
- la Figure 12 représente, selon la ligne de coupe XII.XII de la Figure 13, un mode de réalisation de l'organe de tension du fil de cordage.
- la Figure 13 représente une vue en coupe, selon la ligne XIII.XIII de la Figure 12, du même organe de tension.
- la Figure 14 représente, en coupe verticale, un mode d'exécution de l'organe de fixation représenté par ailleurs de manière schématique à la Figure 5. Cette figure fait apparaître les commandes séparées du billard et des bras de bridage respectivement.

Conformément à la Figure 1, un appareil conforme à la présente invention comprend les organes ou éléments essentiels suivants :
- un support 1 rigide, pouvant être posé sur toute surface plane et horizontale, ou sur un pied ou piètement réglable en hauteur ; ce support a par exemple une forme rectangulaire.
- un berceau 2 de cordage, monté à rotation sur le support 1, et réglable en position angulaire par rapport à ce dernier.
- deux organes 3 et 4 de fixation du cadre de la raquette de tennis, disposés et fixés sur le berceau 2, en vis à vis selon l'axe du cadre.
- deux pinces de serrage 6 et 7 du fil de cordage, montées de manière mobile sur le berceau de cordage 2.
- un organe de tension 8 du fil de cordage, solidaire du support 1, comportant une tête de traction 9 du même fil.
- un boîtier 10, disposé de part et d'autre de l'organe de tension 8 du fil de cordage, comportant un clavier 11 de commande dirigé vers l'opérateur, et lui permettant d'accomplir les différentes manoeuvres nécessitées par le cordage de la raquette.

Conformément aux Figures 2,3 et 6, le berceau de cordage 2 a une forme plane, et est monté en rotation autour d'un axe 12, perpendiculaire au support 1. Plus précisément, le berceau 2 comporte un plateau supérieur 13 et un plateau inférieur 14, disposé à distance du plateau 13, et relié à ce dernier par une bordure oblique 14a. Le berceau 2 est solidaire d'un moyeu co-axial 15, tourillonné dans un logement cylindrique 16, co-axial également, appartenant au support 1.

Les deux organes de fixation 3 et 4 assurent le bridage en position horizontale de la raquette de tennis 17 à corder, représentée en traits discontinus aux Figures 2 et 3, et comportant un cadre 17a et un manche 17b. Les deux organes 3 et 4 sort agencés exactement de la même manière de telle sorte qu'il suffit d'en décrire un seulement, par exemple l'organe de fixation 3. Les organes 3 et 4 sont disposés et montés de manière rigide sur le berceau 2, en vis à vis selon l'axe 18 longitudinal de ce dernier, correspondant à l'axe de symétrie de la raquette 17. L'organe de fixation 3 comprend une potence 19, dirigée perpendiculairement au berceau 2, deux bras de bridage du cadre, s'étendant de manière sensiblement parallèle au berceau 2, symétriquement par rapport à l'axe 18 d'alignement des organes de fixation 3 et 4. La forme générale ces bras 20, vus de dessus (conférer Figure 3) est en correspondance avec le profil arrondi du cadre 17a. Les deux bras 20 sont articulés chacun sur la tête 19a de la potence 19, de manière réglable et ensemble, entre une position écartée représentée à la Figure 5, libérant le cadre 17a de la raquette, et une position rapprochée représentée à la Figure 3, fixant et bloquant ce même cadre 17a, dans le sens des flèches représentées par la Figure 5.

L'articulation réglable et concomitante des bras de bridage 20 est obtenue selon le mode d'exécution représenté à la Figure 5 :
- un coulisseau 21 est monté dans la tête 19a de la potence, et est mobile en translation dans le plan vertical 22 d'alignement des organes de fixation 3 et 4 ; ce coulisseau 21 comporte deux rainures 21a et 21b, alignées, dirigées perpendiculairement au plan vertical 22 précité.
- deux axes 23 d'articulation des deux bras 20 respectivement, sont dirigés perpendiculairement au berceau de cordage 2, et vers le bas ; ces deux axes sont tourillonnés sur la tête 19a de la potence 19, de part et d'autre de l'orifice cylindrique 19b assurant le coulissement du coulisseau 21.
- deux doigts 24 sont disposés sur les deux extrémités des deux bras 20 respectivement, opposées aux machoires 25 décrites ci-après, ces doigts 24 étant engagés en prise respectivement dans les rainures 21a et 21b.
- un organe de réglage 26 de la position du coulisseau 21 dans la tête de potence 19a comporte un bouton molleté 27 pouvant tourner librement par rapport à la tête 19a, et situé pour l'essentiel à l'extérieur de la potence 19, et une tige 28 filetée, co-axiale au coulisseau 21, coopérant avec un filetage homologue d'un taraudage 27a prévu dans l'axe du bouton molleté 27.

L'extrémité libre de chaque bras 20 de bridage comporte une machoire de serrage 25, dirigée et ouverte vers le cadre 17a de la raquette, et plus particulièrement représentée à la Figure 4. Chacune de ces machoires, de forme aplatie, est dirigée de manière substantiellement perpendiculaire par rapport au cadre 17a de la raquette. L'ouverture 25a de chaque machoire 25 présente un profil transversal divergent, en forme de V, symétrique par rapport au plan de référence 29 dont il sera question ci-après. La paroi interne de chaque machoire 25, et plus précisément de l'ouverture 25a, est recouverte d'une garniture moulée 30, en matière plastique, de manière à favoriser le déplacement limité du cadre 17a, sans l'endommager, lorsque les bras de bridage 20 sont rapprochés vers la raquette 17, dans le sens des flèches représentées à la Figure 5. Les deux bordures obliques, ou mors de l'ouverture 25a de chaque machoire 25, dégagent entre eux un passage ou fente 25b, s'étendant derrière l'ouverture 25a, et permettant le passage du fil de cordage.

Comme le montrent les Figures 2 et 3, les deux bras 20 du premier organe 3 de fixation sont dirigés vers les deux bras 20 respectivement du deuxième organe de fixation 4, de manière à embrasser le cadre 17a de la raquette. Et, comme le montre la Figure 4, les quatre machoires 25 correspondantes s'étendent en hauteur, symétriquement de part et d'autre du plan de cordage 29 de référence. Ceci, en liaison avec les caractéristiques techniques précédemment décrites, permet d'auto-positionner et brider le cadre 17a de la raquette, dans le plan de référence 29 parallèle au berceau 2, sous l'effet du déplacement des bras de bridage 20, dans le sens des flèches représentées à la Figure 5, de la position écartée à la position rapprochée, décrites précédemment. Au cours du mouvement des machoires 25, de l'extérieur vers l'intérieur du berceau 2, le cadre 17a, quelle que soit sa géométrie, sa taille ou son épaisseur, est centré dans le plan de cordage 29 de référence ; ceci est montré en particulier par la Figure 4, où l'on a représenté deux cadres 17a d'épaisseur et de dimensions différentes.

Comme le montre aussi la Figure 2, le plan de cordage de référence, correspondant à celui du futur tamis de la raquette 17, et déterminé par les machoires 25 de serrage, est situé au-dessus des têtes 19a des potences de fixation 19.

Pour compléter la description des organes de fixation 3 et 4, il faut indiquer que chacun d'entre eux comporte un crochet 31, ou billard, permettant de maintenir en butée le cadre 17a de la raquette, et complétant l'action de fixation des machoires 25.

Chaque billard 31 est actionné et réglé en translation, par rapport à la tête de potence 19a, indépendamment des bras (20) de bridage du cadre. Pour ce faire, on peut utiliser le mode d'exécution conforme à la Figure 14, et décrit sommairement comme suit :
- un premier bouton molleté 27 comporte deux parties 271 et 272, solidaires en rotation l'une de l'autre ; la première 271 est située à l'extérieur de la tête 19a, et peut être manipulée par l'opérateur ; la seconde 272 est montée libre en rotation sur une bague insérée sur la tête 19a, et arrêtée en translation par une rondelle 71 ; c'est cette pièce 272 qui comporte le filetage 27a coopérant avec la tige filetée creuse 28 solidaire du coulisseau ;
- un deuxième bouton molleté 72 est monté libre en rotation sur le premier bouton 27, et plus précisément la partie 271, grâce à une bague d'arrêt 73, et un roulement à bille 74 annulaire entre les pièces 72 et 272 ;
- le fût 72a du bouton molleté 72 comporte un filetage interne coopérant avec l'extrémité filetée 31a de la tige droite 31 du billard ; cette dernière coulisse librement à l'intérieur du tube 28 solidaire du coulisseau 21, et la tige 31 est arrêtée en rotation par une goupille solidaire du coulisseau.

Ainsi, chaque billard peut être amené par l'opérateur en butée contre le cadre, et permet d'éviter tout déplacement longitudinal important de ce dernier lors du cordage.

De manière connue en soi, les deux pinces de serrage 6 et 7 du fil de cordage comprennent chacune deux mors en vis à vis, dont un seul 32a a été représenté à la Figure 6, la bordure supérieure 32a du même mors affectant la forme d'un peigne, pour permettre le passage des fils transversaux du tamis. Pour chaque pince de serrage, 6 ou 7, des moyens non représentés sont prévus pour rapprocher et éloigner les deux mors 32.

Selon les Figures 6 et 7, les deux pinces de serrage 6 et 7 peuvent tout à la fois, être déplacées dans le plan de cordage, et orientées autour de leur propre axe 33 de pivotement, perpendiculaire au berceau 2, ou au plan de cordage précité. A cette fin, les deux pinces 6 et 7 sont agencées par rapport au berceau 2, exactement de la même manière, de telle sorte que seule la description de l'agencement de la pince 6 suffit, conformément aux Figures 6 et 7.

Selon cet agencement, la pince de serrage 6 est mobile dans le plan de cordage précité, selon deux axes d'articulation 12 et 34, liés mais distincts, et tous les deux perpendiculaires au même plan de cordage. Autour du premier axe 12, fixe en rotation par rapport au berceau 2 de cordage, un bras satellite 35 est monté à rotation, parallèlement au berceau 2. Autour du deuxième axe 34, fixe en rotation par rapport au bras satellite 35, un bras porte-pinces 36 est monté à rotation, toujours parallèlement au berceau 2. Ce bras porte-pinces supporte un fût vertical 37, au sein duquel est disposé l'axe 33 de la pince 6. Le plateau supérieur 13 du berceau 2 comporte une lumière 13a circulaire, centrée sur le premier axe de rotation 12. Le bras satellite 35 est situé au-dessous du plateau 13, et le bras 36 porte-pinces au-dessus de ce même plateau, le deuxième axe d'articulation 34 traversant librement la lumière circulaire 13a.

Bien entendu, selon l'invention, on prévoit des moyens de blocage simultané en position, décrits ci-après, et du bras satellite 35 par rapport au berceau 2, et du bras porte-pinces 36 par rapport au bras satellite 35.

Conformément à la Figure 11, représentant un mode d'exécution du schéma de principe explicité à la Figure 6, les références numériques identiques désignent des organes ou pièces ayant les mêmes fonctions, décrites précédemment. Les moyens de blocage en position résultent de la combinaison des moyens suivants :
- le deuxième axe de rotation 34 est monté libre en rotation, dans un manchon 39 solidaire du bras satellite 35.
- le bras porte-pinces 36 est fixé en rotation sur l'extrémité 34a extérieure et supérieure du deuxième axe 34, grâce à un molletage approprié.
- un flasque 38 est fixé en rotation, par un écrou 40, sur l'extrémité 34b intérieure et inférieure de l'axe 34, parallèlement au plateau 13.
- un électro-aimant 41 avec bobine 42 en couronne centrée sur le deuxième axe 34, est solidaire du bras satellite 35, entre le flasque 38 et le plateau 13 ; le bras satellite 35 est libre en translation, dans une course limitée, par rapport au deuxième axe 34, et l'électro-aimant 41 présente deux faces actives opposées, à savoir l'une 41a en vis à vis du plateau métallique 13, et l'autre 41b en vis à vis du flasque métallique 38.
- un moyen de commande électrique de l'électro-aimant 41 comporte :
   1°/ un bouton-poussoir 43 guidé en translation dans un perçage axial dans l'extrémité supérieure 34a de l'axe 34,
   2°/ une tige 44 de commande, disposée co-axialement dans l'axe 34a, et libre en translation par rapport à cette dernière,
   3°/ un levier 45 solidaire du bras satellite 35, et articulé sur ce dernier, en liaison à une extrémité avec la tige de commande 44,
   4°/ un contacteur 46 solidaire du bras satellite 35, en liaison avec l'autre extrémité du levier 45.

Grâce à cette disposition, et à une alimentation électrique appropriée de l'électro-aimant 41, lorsque l'opérateur appuie sur le bouton 43, le levier 45 bascule vers le contacteur 46, pour alimenter la bobine 42 ; dès cet instant, la face active 41a de l'électro-aimant vient au contact de la plaque 13, et le bras satellite 35 se soulève légèrement, tandis que la face active 41b soulève et attire le flasque 38.

Les moyens décrits précédemment permettent donc, d'une part, de bloquer en rotation le bras satellite 35 par rapport à la plaque 13, et donc au berceau 2, et d'autre part, de bloquer en rotation le bras porte-pinces 36, par rapport au bras satellite 35.

Conformément aux Figures 8 à 10, la tête de traction 9 du fil de cordage est distincte du reste de l'organe 8 de tension, et est articulée sur l'organe 8, autour d'un axe 47 horizontal. Cette tête 9 comporte de manière connue en soi, d'une part, un rouleau 48, ou diabolo, servant à l'enroulement du fil de cordage, et d'autre part, des mors de serrage du même fil, non représentés. Par pivotement autour de l'axe 47, la tête de traction 9 est mobile en hauteur, par rapport à l'organe 8, entre une position basse (conférer Figure 9), escamotée par rapport au manche 17b de la raquette, et une position haute (conférer Figure 10), coïncidant pour le fil de cordage à tirer, ou le plan tangent supérieur du diabolo 48, avec le plan de cordage de référence 29, décrit et défini ci-dessus. Par les moyens de commande décrits ci-après, la position escamotée selon la Figure 9 est obtenue lorsque la position angulaire du berceau 2, matérialisée par la position angulaire du manche 17b, est située à l'intérieur d'un angle de référence 49, correspondant au passage du manche 17b du côté de l'organe de tension 8. Et la position haute selon la Figure 10 est obtenue lorsque la position angulaire du berceau 2 est à l'extérieur de l'angle de référence 49. Selon le schéma de principe de la Figure 10 et le mode d'exécution des Figures 12 et 13, le moyen de commande de la tête de traction 9 est agencé de la manière suivante.

L'organe de tension 8 comporte une colonne 50 sur la tête de laquelle est articulée la tête de traction 9. Une tige de commande 51 coulisse dans la colonne 50, et est en appui par son extrémité haute 51a avec la tête de traction 9. Une came 52 est montée en rotation sur la base de la colonne 50, et est en contact de l'extrémité basse 51b de la tige 51. Un moteur électrique 53 entraîne en rotation la came 52. La course en rotation de la came 52 est limitée à un demi-tour, grâce à un doigt 54, solidaire en rotation de la came précitée et situé à l'extérieur de l'organe 8, coopérant avec deux contacteurs de fin de course 55. Grâce à deux bossages situés sur le support 1, et délimitant l'angle de référence 49, le moteur électrique 53 de commande de la came 52 est activé ou désactivé, selon qu'un contacteur spécifique présent sur la périphérie du berceau 2 est enclenché ou déclenché par l'un quelconque des bossages précités.

Quant à l'organe de tension 8, il coulisse sur une glissière à billes 56, et est entraîné vers l'arrière de l'appareil, par un pignon motorisé et une chaine, non représentés. L'actionnement du moteur 53, de manière à relever la tête de traction 9 au niveau du plan de référence 29, intervient avant mise en tension du fil de cordage, par le recul motorisé comme précédemment décrit de l'organe 8.

## Revendications

**1**- Appareil pour le cordage d'une raquette (17) de tennis, comprenant :
- un support (1)
- un berceau (2) de cordage monté à rotation sur le support, réglable en position angulaire par rapport à ce dernier
- un moyen (3,4) de fixation rigide mais amovible du cadre (17a) de la raquette sur le berceau de cordage, disposé sur cette dernière, comprenant au moins deux mâchoires de serrage (25), chacune dirigée et ouverte (25a) vers le cadre (17a) de la raquette
- un organe de tension (8) du fil de cordage, solidaire du support, comportant une tête de traction (9) caractérisé en ce que d'une part, grâce à des moyens (27) de commande en déplacement des mâchoire de serrage (25), ces dernières sont mobiles uniquement dans un plan de référence de cordage, entre une position écartée libérant le cadre, et une position rapprochée serrant ce dernier, et d'autre part chaque mâchoire comporte des moyens d'auto-positionnement du cadre de la raquette, sous l'effet du déplacement d'au moins une mâchoire de serrage de la position écartée à la position rapprochée, pour amener un plan du tamis de la raquette dans le plan de cordage de référence dans lequel le fil de cordage est tiré.

**2**- Appareil selon la revendication 1, caractérisé en ce que le moyen de fixation rigide compote au moins deux organes de fixation du cadre (17a) de la raquette, disposés en vis à vis sur le berceau de cordage, caractérisé en ce que, chaque organe de fixation comprenant une potence (19), les deux mâchoires de serrage (25) sont solidaires de respectivement deux bras (20) de bridage du cadre de la raquette, s'étendant au-dessus du berceau de cordage, et montés chacun sur la tête (19a) d'une potence, de manière réglable entre une position écartée libérant le cadre et une position rapprochée bridant ce dernier.

**3**- Appareil selon la revendication 1, caractérisé en ce que chaque mâchoire (25) présente un profil transversal divergent, par exemple en V, symétrique par rapport au plan de cordage (29) de référence.

**4-** Appareil selon la revendication 2, caractérisé en ce que, d'une part, le deuxième organe (4) de fixation est agencé comme le premier organe (3) de fixation, deux bras de bridage (20) appartenant à un premier organe étant dirigés vers deux autres bras (20) de bridage respectivement, appartenant au deuxième organe, de manière à embrasser le cadre (17a) de la raquette, et d'autre part, les deux bras de bridage appartenant à un même organe de fixation sont articulés ensemble, de manière réglable, sur la tête (19a) de la potence correspondante.

**5**- Appareil selon la revendication 1, caractérisé en ce que chaque mâchoire de serrage (25a) comporte deux mors en vis à vis, dégageant entre eux un passage (25b) s'étendant derrière l'ouverture (25a) des mors, et permettant le passage du fil de cordage.

**6**- Appareil selon la revendication 1, du genre comprenant au moins une pince de serrage (6,7) du fil de cordage, mobile en position dans le plan de cordage (29), et orientable autour d'un axe (33) de pivotement perpendiculaire à ce dernier, cette pince comprenant deux mors (32) en vis à vis avec une bordure supérieure (32a) en forme de peigne, et des moyens pour rapprocher et éloigner les deux mors l'un de l'autre, caractérisé en ce que la pince de serrage (6,7) est mobile dans le plan de cordage, selon deux axes (12, 34) d'articulation liés mais distincts, perpendiculaires audit plan de cordage, à savoir :
- un premier axe (12), fixe en rotation par rapport au berceau (2) de cordage, autour duquel un bras satellite (35) est monté en rotation, parallèlement au berceau.
- un deuxième axe (34), fixe en rotation par rapport au bras satellite, autour duquel un bras (36) porte-pince est monté à rotation, parallèlement au berceau.
- des moyens de blocage simultané en position, et du bras satellite par rapport au berceau, et du bras porte-pince par rapport au bras satellite, étant prévus.

**7**- Appareil selon la revendication 6, caractérisé en ce que le berceau (2) de cordage comporte un plateau supérieur (13) avec une lumière (13a) circulaire centrée sur le premier axe de rotation, le bras satellite (35) est situé au-dessous du plateau, et le bras (36) porte-pince au-dessus dudit plateau, le deuxième axe d'articulation (34) traversant librement la lumière circulaire.

**8**- Appareil selon la revendication 7, caractérisé en ce que les moyens de blocage en position consistent en la combinaison des moyens suivants :
- le deuxième axe de rotation (34) est monté libre en rotation sur le bras satellite (35),
- le bras porte-pince (36) est fixé en rotation sur l'extrémité (34a) extérieure du deuxième axe,
- un flasque (38) est fixé en rotation sur l'extrémité intérieure (34b) du deuxième axe, parallèlement au plateau,
- un électro-aimant (41) avec bobine en couronne centrée sur le deuxième axe de rotation (34), est solidaire du bras satellite, entre le flasque et le plateau (13) ; le bras satellite est libre en translation selon le premier axe, et l'électro-aimant présente deux faces actives opposées, l'une (41a) en vis à vis du plateau métallique (13), et l'autre (41b) en vis à vis du flasque métallique (38),
- il est prévu un moyen de commande (43, 44, 45, 46) électrique de l'électro-aimant.

**9**- Appareil selon la revendication 1, caractérisé en ce que, d'une part, la tête de traction (9) du fil de cordage est distincte du reste de l'organe (8) de tension, et est mobile en hauteur par rapport à ce dernier, et d'autre part, des moyens de commande permettent de placer la tête de traction en position basse (Fig. 9), escamotée par rapport au manche (17b) de la raquette, lorsque la position angulaire du berceau (2) est située, à l'intérieur d'un angle de référence correspondant au passage du manche du côté de l'organe de tension (8), et en position haute (Fig. 10), coïncidant pour le fil de cordage à tirer avec le plan de cordage de référence (29), lorsque la position angulaire du berceau est à l'extérieur de l'angle de référence.

**10**- Appareil selon la revendication 9, caractérisé en ce que l'organe de tension (8) comporte une colonne (50) sur la tête de laquelle est articulée la tête (9) de traction, une tige (51) de commande coulisse dans la colonne et est en appui du côté haut (51a) avec la tête de traction, une came (52) est montée à rotation sur la colonne et est au contact de l'extrémité basse (51b) de la tige de commande, un moteur (53) entraîne en rotation la came, sous le contrôle de contacteurs commandés par le passage angulaire du berceau (2) de cordage dans l'angle de référence (49).

## Patentansprüche

1. Vorrichtung zum Bespannen eines Tennisschlägers (17) mit
- einem Grundgestell (1),
- einem drehbar auf dem Grundgestell (1) befestigten und in seiner Winkelstellung zu diesem einstellbaren Bespannungstisch (2),
- einem Mittel (3,4) zum starren, jedoch lösbaren Befestigen des Rahmens (17a) des Schlägers (17) auf dem Bespannungstisch (2), das auf diesem angeordnet ist und mindesten zwei Spannklauen (25) umfaßt, die jeweils auf den Rahmen (17a) des Schlägers (17) gerichtet und auf diesen zu geöffnet sind,
- einem mit dem Grundgestell (1) einstückigen Spannmittel (8) für die Bespannungs-Saiten mit einem Zugkopf (9),
dadurch gekennzeichnet, daß einerseits vermittels Steuermitteln (27) für das Verfahren der Spannklauen (25) diese bewegbar sind, und zwar zwischen einer voneinander beabstandeten Stellung, in der der Rahmen (17a) freigegeben ist und einer aneinander angenäherten Stellung zum Einspannen desselben, wodurch die Spannklauen Mittel zum Klammern des zu bespannenden Schlägers bilden, und andererseits jede der Spannklauen (25) mit einem sich öffnenden Querprofil versehene Mittel zum Selbst-Positionieren des Rahmens (17a) des Schlägers (17) als Folge des Verfahrens mindestens einer Spannklaue (25) aus der voneinander beabstandeten Stellung in die aneinander angenäherte Stellung umfaßt, um die Bespannungsebene des Schlägers (17) in die Referenz-Bespannungsebene (29) mitzunehmen, in der die Bespannungssaite gezogen wird.

2. Vorrichtung nach Anspruch 1, dadurch gekennzeichnet, daß das Mittel zum starren Befestigen mindestens zwei Befestigungsorgane für den Rahmen (17a) des Schlägers (17) umfaßt, die gegenüber dem Bespannungstisch (2) angeordnet sind, dadurch gekennzeichnet, daß jedes Befestigungorgan einen Träger (19) umfaßt, daß die beiden Spannklauen (25) jeweils einstückig mit zwei Klammerarmen (20) für den Rahmen (17a) des Schlägers (17) sind, die sich oberhalb des Bespannungtisches (2) erstrecken und jeweils auf dem Kopf (19a) eines Trägers (19) befestigt sowie zwischen einer voneinander beabstandeten Position zur Freigabe des Rahmens (17a) und einer aneinander angenäherten Stellung zum Klammern desselben verstellbar sind.

3. Vorrichtung nach Anspruch 1, dadurch gekennzeichnet, daß jede Spannklaue (25) ein sich in Querrichtung öffnendes Profil, beispielsweise ein V-Profil, aufweist, das symmetrisch zur Referenz-Bespannungebene ist.

4. Vorrichtung nach Anspruch 2, dadurch gekennzeichnet, daß einerseits das zweite Befestigungsorgan (4) so wie das erste Befestigungsorgan (3) betätigt wird, wobei zwei, dem ersten Organ zugehörige Klemmarme (20) gegen zwei andere, dem anderen Organ zugehörige Klemmarne (20) geführt werden, derart, daß sie den Rahmen (17a) des Schlägers (17) umfassen, und daß andererseits die beiden, demselben Betätigungsorgan (3, 4) zugehörigen Klammerarme (20) gemeinsam und gesteuert auf dem Kopf (19a) des Trägers (19) betätigt werden.

5. Vorrichtung nach Anspruch 1, dadurch gekennzeichnet, daß jede Spannklaue (25a) zwei einander gegenüberstehende Backen aufweist, die zwischen sich einen Durchgang (25b) freilassen, der sich hinter der Öffnung der Backen erstreckt und einen Durchtritt der Bespannungs-Saite gestattet.

6. Vorrichtung nach Anspruch 1 von einer Art mit mindestens einer Spannzange (6, 7) für die Bespannungs-Saite, die in einer Position in der Bespannungsebene (29) bewegbar und um eine zu dieser senkrechte Schwenkachse (33) verdrehbar ist, wobei die Zange (6, 7) zwei einander gegenüberstehende Backen (32) mit einer kammförmigen oberen Einfassung aufweist, und mit Mitteln zum Annähern bzw. Beabstanden der Backen (32) zueinander bzw. voneinander, dadurch gekennzeichnet, daß die Spannzange (6, 7) in der Bespannungsebene (29) entlang zweier verknüpfter, jedoch unterschiedlicher Achsen (12, 34) bewegbar ist, die zur Bespannungsebene (29) senkrecht stehen, nämlich:
- eine zum Bespannungstisch (2) drehstarre erste Achse (12), um die ein Planetenarmes (35) parallel zum Tisch (2) drehbar angeordnet ist,
- eine zum Planetenarm (35) drehstarre zweite Achse (34), um die ein Backenträgerarm (36) parallel zum Tisch (2) drehbar angeordnet ist,
- wobei Mittel zum gleichzeitigen Feststellen der Position des Planetenarmes (35) relativ zum Tisch (2) sowie des Backenträgerarmes (36) relativ zum Planetenarm (35) vorgesehen sind.

7. Vorrichtung nach Anspruch 6, dadurch gekennzeichnet, daß der Bespannungstisch (2) eine Deckplatte (13) mit einer kreisförmigen Lichtquelle (13a) aufweist, die um die erste Drehachse (12) zentriert ist, daß der Planetenarm (35) unterhalb der Deckplatte (13) und der Backenträgerarm (36) oberhalb der Deckplatte (13) angeordnet sind, und daß die zweite Schwenkachse (34) frei die Lichtquelle (13a) durchdringt.

8. Vorrichtung nach Anspruch 7, dadurch gekennzeichnet, daß die Mittel zum Feststellen der Position aus einer Kombination der folgenden Mittel bestehen:
- Die zweite Drehachse (34) ist frei drehbar auf dem Planetenarm (35) angeordnet,
- der Backenträgerarm (36) ist drehstarr auf dem äußeren Ende (34a) der zweiten Achse (34) angeordnet,
- ein Flansch (38) ist drehstarr auf dem inneren Ende (34b) der zweiten Achse (34) und parallel zur Platte (13) angeordnet,
- ein Elektromagnet (41) mit einer zur zweiten Drehachse (34) zentrierten Kronenspule ist mit dem Planetenarm (35) einstückig, zwischen dem Flansch (38) und der Platte (13); der Planetenarm (35) ist entlang der ersten Achse (12) frei verschiebbar, und der Elektromagnet (41) ist mit zwei entgegengesetzten aktiven Oberflächen (41a, 41b) versehen, von denen die eine (41a) der metallischen Platte (13) und die andere (41b) dem metallischen Flansch (38) gegenübersteht,
- ein elektrisches Steuermittel (43, 44, 45, 46) für den Elektromagneten ist vorgesehen.

9. Vorrichtung nach Anspruch 1, dadurch gekennzeichnet, daß einerseits der Zugkopf (9) für die Bespannungs-Saite von dem Rest des Spannorgans (8) getrennt und in der Höhe gegenüber letzterem beweglich ist, daß andererseits das Steuermittel (41, 42, 43, 44) eine Positionierung des Zugkopfes (9) in einer unteren Stellung (Fig. 9) gestattet, die gegenüber dem Griff (17b) des Schlägers (17) eingeklappt ist, wenn die Winkelstellung des Tisches (2) sich innerhalb eines Referenzwinkels (49) befindet, der einem Durchgang des Griffes (17b) seitlich vom Spannorgan (8) entspricht, sowie in einer oberen Stellung (Fig. 10), bei der die zu ziehende Bespannungs-Saite in der Referenz-Bespannungsebene (29) liegt, wenn die Winkelstellung des Tisches (2) sich innerhalb des Referenzwinkels (49) befindet.

10. Vorrichtung nach Anspruch 9, dadurch gekennzeichnet, daß das Spannorgan (8) eine Säule (50) umfaßt, auf deren Kopf der Zugkopf (9) schwenkbar gelagert ist, wobei eine Steuerstange (51) in der Säule (50) verschiebbar ist und an ihrem oberen Ende (51a) an dem Zugkopf (9) anliegt, ferner ein Exzenter (52) drehbar an der Säule (50) angeordnet ist und am unteren Ende (51b) der Steuerstange (51) anliegt, und schließlich ein Motor (53) den Exzenter (52) drehend antreibt, und zwar in Abhängigkeit von Schaltern, die über den Winkeldurchgang des Bespannungstisches (2) durch den Referenzwinkel (49) gesteuert werden.

## Claims

1. Equipment for stringing a tennis racket (17), comprising:
- a support (1)
- a stringing cradle (2) rotatably mounted on the support, with its angular position adjustable in relation to the latter
- means (3, 4) of rigidly but removably fixing the frame (17a) of the racket on the stringing cradle, disposed on the latter, comprising at least two gripping jaws (25), each facing and open (25a) towards the frame (17a) of the racket
- a tensioning element (8) for the stringing thread which is integral with the support, comprising a pulling head (9), characterised in that on the one hand, by virtue of means (27) of controlling the displacement of the gripping jaws (25), the latter are movable between a spaced apart position which releases the frame and a drawntogether position which clamps the latter,. in consideration of which the gripping jaws form means of clamping the racket to be strung, and on the other hand each jaw comprises means with a diverging transverse profile of automatically positioning the frame of the racket, under the effect of the displacement of at least one gripping jaw from the spaced apart position to the drawn-together position, in order to bring the plane of the string mesh of the racket within a reference stringing plane in which the stringing thread is pulled.

2. Equipment according to Claim 1, characterised in that the rigid fixing means comprises at least two fixing elements for the frame (17a) of the racket, dispersed opposite one another on the stringing frame, characterised in that each fixing element comprises a bracket (19) and the two gripping jaws (25) are respectively integral with two arms (20) for clamping the frame of the racket, extending above the stringing cradle, and each mounted on the head (19a) of a bracket in such a way that they are adjustable between a spaced apart position which releases the frame and a drawntogether position which clamps the frame.

3. Equipment according to Claim 1, characterised in that each jaw (25) has a diverging transverse profile, for example as a V, which is symmetrical in relation to the reference stringing plane (29).

4. Equipment according to Claim 2, characterised in that on the one hand the second fixing element (4) is arranged as is the first fixing element (3), with two clamping arms (20) forming part of a first element being respectively directed towards two other clamping arms (20) forming part of the second element, in such a way as to include the frame (17a) of the racket, and on the other hand the two clamping arms forming part of the same fixing element are adjustably articulated together on the head (19a) of the corresponding bracket.

5. Equipment according to Claim 1, characterised in that each gripping jaw (25a) comprises two opposite cheeks, having a passage (25b) between them which extends behind the opening (25a) of the cheeks and which permits the stringing thread to pass through.

6. Equipment according to Claim 1, of the type comprising at least one clamping grip (6, 7) for the stringing thread, movable in position within the stringing plane (29) and which can swing about a swivel pin (33) perpendicular to that plane, this grip comprising two opposite cheeks (32) with an upper edge (32a) in the form of a comb, and means of moving the two cheeks together or away from each other, characterised in that the clamping grip (6, 7) is movable within the stringing frame about two connected but separate swivel pins (12, 34) which are perpendicular to the said stringing plane, namely:
- a first pin (12), which is rotationally fixed in relation to the stringing cradle (2), about which a satellite arm (35) is rotatably mounted parallel to the cradle;
- a second pin (34), which is rotatably fixed in relation to the satellite arm, about which a grip support arm (36) is rotatably mounted parallel to the cradle;
- means being provided of simultaneously locking in position both the satellite arm in relation to the cradle and the grip support arm in relation to the satellite arm.

7. Equipment according to Claim 6, characterised in that the stringing cradle (2) comprises an upper platform (13) with a circular aperture (13a) centred on the first swivel pin, the satellite arm (35) is situated below the platform, and the grip support arm (36) is situated above the said platform, with the second swivel pin (34) passing freely through the circular aperture.

8. Equipment according to Claim 7, characterised in that the means of locking in position comprise the combination of the following means:
- the second swivel pin (34) is mounted freely rotatable on the satellite arm (35);
- the grip support arm (36) is rotationally fixed on the outer end (34a) of the second pin;
- an end plate (38) is rotationally fixed on the inner end (34b) of the second pin, parallel to the platform;
- an electromagnet (41), with an annular coil centred on the second swivel pin (34), is integral with the satellite arm between the end plate and the platform (13); the satellite arm is free to move translationally about the first pin, and the electromagnet has two opposite active faces, one of which (41a) is opposite the metal platform (13), and the other of which (41b) is opposite the metal end plate (38);
- an electric means of control (43, 44, 45, 46) is provided for the electromagnet.

9. Equipment according to Claim 1, characterised in that on the one hand the pulling head (9) for the stringing thread is separate from the rest of the tensioning element and is movable in terms of its height in relation to the latter, and on the other hand, means of control enable the pulling head to be placed in a low position (Figure 9), retracted in relation to the handle (17b) of the racket, when the angular position of the cradle (2) lies within a reference angle corresponding to the passage of the handle from the side of the tensioning element (8), and in a high position (Figure 10) which coincides, for the stringing thread to be pulled, with the reference stringing plane (29) when the angular position of the cradle lies outside the reference angle.

10. Equipment according to Claim 9, characterised in that the tensioning element (8) comprises a column (50), on the head of which the pulling head (9) is articulated, a control rod (51) slides in the column and is supported at its upper end (51a) by the pulling head, a cam (52) is rotatably mounted on the column and is in contact with the lower end (51b) of the control rod, and a motor (53) drives and rotates the cam, under the control of trip switches controlled by the angular passage of the stringing cradle (2) within the reference angle (49).
